# FASCICULE DE BREVET EUROPEEN

(11) **EP 4 146 996 B1**
(45) Date de publication et mention de la délivrance du brevet: **18.09.2024**
(21) Numéro de dépôt: 21732956.4
(22) Date de dépôt: 04.05.2021
(51) Int. Cl.: F25J 1/00, F25B 9/14, F25J 1/02

(54) **SYSTÈME DE REFROIDISSEMENT, SYSTÈME DE CLIMATISATION, ENSEMBLE MOTEUR ET PROCÉDÉS ASSOCIÉS**
KÜHLSYSTEM, KLIMAANLAGE, MOTORANORDNUNG UND ZUGEHÖRIGE VERFAHREN
COOLING SYSTEM, AIR-CONDITIONING SYSTEM, MOTOR ASSEMBLY AND ASSOCIATED METHODS

(30) Priorité: 05.05.2020 FR 2004428
(43) Date de publication de la demande: 15.03.2023
(73) Titulaire: Eosgen-Technologies, 69600 Oullins (FR)
(72) Inventeur: VERNET, Jean-Philippe Georges, 69003 Lyon (FR)
(74) Mandataire: Cabinet Didier Martin
(86) Numéro de dépôt international: PCT/FR2021/050768
(87) Numéro de publication internationale: WO 2021/224574

(56) Documents cités:
- EP-A2- 2 837 873
- WO-A2-2016/091903
- US-A1- 2014 157 823

## Description

### DOMAINE TECHNIQUE

La présente invention concerne le domaine général du refroidissement d'un composant initialement gazeux jusqu'à liquéfaction, plus précisément à une température très basse et en particulier cryogénique.

L'invention concerne ainsi un système de refroidissement.

L'invention concerne en outre un système de climatisation, un ensemble moteur, un procédé d'adaptation, un procédé de refroidissement et un procédé d'oxycombustion associés.

### TECHNIQUE ANTERIEURE

Traditionnellement, l'utilisation régulée, le transport ou le stockage d'un composant gazeux nécessite de réaliser une opération de concentration de ce composant gazeux, par exemple au moyen d'un compresseur. L'opération de concentration peut également être réalisée par liquéfaction du composant initialement gazeux.

Pour réaliser la liquéfaction d'un composant gazeux, il est ainsi connu de mettre en oeuvre des systèmes de refroidissement et des systèmes de compression.

Ces systèmes dédiés à la liquéfaction d'un gaz, bien que donnant globalement satisfaction dans leur utilisation, n'en présentent pas moins certains inconvénients.

Ainsi, les systèmes de refroidissement connus dédiés à la liquéfaction d'un gaz présentent un coût énergétique important, un rendement au mieux médiocre, une mise en oeuvre complexe et un dimensionnement conséquent en regard de la quantité de gaz liquéfié relativement faible produite par unité de temps.

Les systèmes de compression connus, en particulier ceux dédiés à la liquéfaction d'un gaz, présentent également un coût énergétique important, d'autant qu'ils présentent en outre des pertes caloriques conséquentes du fait même de la compression du gaz et des frottements inhérents au mouvement de leur organe de compression, par exemple un piston dans le cas d'un compresseur à pistons. Une telle configuration limite en pratique le taux de compression de chaque étage en particulier lorsqu'il est nécessaire d'atteindre de hautes pressions. Les compresseurs peuvent ainsi nécessiter d'être refroidis à chacun de leurs étages, ce qui consomme encore plus d'énergie. Enfin, les systèmes de compression connus présentent des risques de sécurité importants liés au stockage de gaz comprimé, et ne sont généralement pas adaptés, seuls, à la liquéfaction de certains gaz, notamment à la liquéfaction des composants gazeux de l'air.

Ainsi, même si des systèmes de liquéfaction de gaz sont connus et réalisables en tant que tels, les inconvénients mentionnés ci-avant démontrent qu'ils ne sont pas adaptés à une mise en oeuvre simple, efficiente et en toute sécurité de la concentration d'un gaz et à plus forte raison de la liquéfaction d'un gaz.

En définitive, les systèmes connus de liquéfaction de gaz, notamment du type à liquéfaction par refroidissement ou compression, sont particulièrement coûteux, énergivores et encombrants, et présentent un risque élevé en matière de sécurité des biens et des personnes. Ils sont difficilement utilisables en dehors d'une installation industrielle peu modulable et relativement peu efficiente. US 2014/157823 A1 divulgue un système de refroidissement à cycle Stirling et un moteur électrique pour le faire fonctionner. La pompe à chaleur Stirling est utilisée pour liquéfier du gaz naturel pour produire du GNL.

### EXPOSE DE L'INVENTION

Les objets assignés à la présente invention visent en conséquence à remédier aux différents inconvénients énumérés précédemment et à proposer un nouveau système de refroidissement qui, tout en étant particulièrement efficient, est particulièrement simple à mettre en oeuvre, peu coûteux et peu encombrant.

Un autre objet de l'invention vise à proposer un nouveau système de refroidissement dont le fonctionnement est particulièrement facile à adapter à différentes utilisations.

Un autre objet de l'invention vise à proposer un nouveau système de refroidissement de conception robuste dont la mise en oeuvre est facile et réalisée avec une excellente efficacité énergétique.

Un autre objet de l'invention vise à proposer un nouveau système de refroidissement à la fois fiable et compétitif sur le plan économique.

Un autre objet de l'invention vise à proposer un nouveau système de refroidissement dont le coût d'entretien est réduit.

Un autre objet de l'invention vise à proposer un nouveau système de refroidissement qui soit particulièrement résistant à l'usure et dont l'efficacité est sensiblement constante au cours du temps et ce même s'il est soumis à des utilisations prolongées et/ou successives.

Un autre objet de l'invention vise à proposer un nouveau système de refroidissement présentant un rendement optimisé, permettant ainsi le recours à un dimensionnement au plus juste selon son utilisation.

Un autre objet de l'invention vise à proposer un nouveau système de refroidissement particulièrement efficace, peu encombrant et qui peut être facilement adapté à une utilisation selon différentes échelles.

Un autre objet de l'invention vise à proposer un nouveau système de refroidissement particulièrement utile dans le domaine des véhicules automobiles, notamment en ce qui concerne l'efficacité énergétique et la dépollution.

Un autre objet de l'invention vise à proposer un nouveau système de refroidissement qui fonctionne dans conditions de sécurité optimales.

Un autre objet de l'invention vise à proposer un nouveau système de refroidissement qui présente un impact environnemental très limité voire nul, ainsi qu'un excellent bilan carbone.

Un autre objet de l'invention vise à proposer un nouveau système de climatisation présentant en particulier une grande efficacité énergétique ainsi qu'une excellente capacité de climatisation.

Un autre objet de l'invention vise à proposer un nouvel ensemble moteur particulièrement peu polluant, facile à réaliser et présentant une grande efficacité énergétique.

Un autre objet de l'invention vise à proposer un nouveau procédé d'adaptation d'un moteur à combustion interne facile à mettre en oeuvre permettant d'obtenir une amélioration des performances globales du moteur, notamment dans les domaines de l'efficacité énergétique et de la limitation des rejets polluants.

Un autre objet de l'invention vise à proposer un nouveau procédé de refroidissement qui soit particulièrement peu coûteux en termes d'énergie, facile à mettre en oeuvre et à adapter à un grand nombre d'applications.

Un autre objet de l'invention vise à proposer un nouveau procédé d'oxycombustion particulièrement efficace, maîtrisé, très peu polluant, et présentant un excellent rendement énergétique global.

Les objets assignés à l'invention sont atteints à l'aide d'un système de refroidissement tel que défini dans la revendication 1 comprenant au moins :
- une pompe à chaleur Stirling conçue pour refroidir un gaz d'entrée jusqu'à une température cryogénique afin de former un liquide cryogénique,
- un moteur électrique primaire, destiné à faire fonctionner ladite pompe à chaleur Stirling,
- une pompe primaire destinée à faire circuler ledit liquide cryogénique sous pression, et
- un moyen de refroidissement, destiné à refroidir ledit moteur électrique primaire à l'aide du liquide cryogénique issu de ladite pompe primaire.

Les objets assignés à l'invention sont également atteints à l'aide d'un système de climatisation haute puissance, caractérisé en ce qu'il comprend le système de refroidissement décrit ci-avant et ci-après, l'énergie de refroidissement du système de climatisation haute puissance étant fournie via l'évaporateur.

Les objets assignés à l'invention sont également atteints à l'aide d'un ensemble moteur caractérisé en ce qu'il comprend au moins:
- le système de refroidissement tel que décrit précédemment et ci-après, ledit système de refroidissement étant conçu pour produire du dioxygène liquéfié, et
- un moteur à combustion interne, en aval dudit système de refroidissement et comprenant une chambre de combustion,
le système de refroidissement étant relié audit moteur à combustion interne de façon à pouvoir injecter dans ladite chambre de combustion ledit dioxygène liquéfié.

Les objets assignés à l'invention sont également atteints à l'aide d'un procédé d'adaptation d'un moteur à combustion interne tel que défini dans la revendication comprenant au moins une tubulure d'admission et une chambre de combustion, ledit procédé d'adaptation étant caractérisé en ce qu'il comprend au moins :
- une étape de fermeture ou d'enlèvement de ladite tubulure d'admission du moteur,
- une étape d'installation dans laquelle le système de refroidissement tel que décrit ci-avant et ci-après est relié audit moteur à combustion interne, au niveau de ladite tubulure d'admission fermée ou enlevée et donc en amont de ladite chambre de combustion, de façon à pouvoir injecter dans cette dernière du dioxygène liquéfié produit par ledit système de refroidissement.

Les objets assignés à l'invention sont également atteints à l'aide d'un procédé de refroidissement tel que défini dans la revendication 14 comprenant au moins :
- une étape de refroidissement d'un gaz d'entrée à l'aide d'au moins une pompe à chaleur Stirling, de façon à former un liquide cryogénique, ladite pompe à chaleur Stirling étant alimentée par un moteur électrique primaire,
- une étape de pompage pour faire circuler ledit liquide cryogénique sous pression, et
- une étape de refroidissement au cours de laquelle ledit moteur électrique primaire est refroidi à l'aide du liquide cryogénique issu de ladite étape de pompage.

Les objets assignés à l'invention sont également atteints à l'aide d'un procédé d'oxycombustion comprenant le procédé de refroidissement tel que décrit ci-avant, le procédé d'oxycombustion comprenant en outre une étape d'injection de dioxygène liquéfié lors du procédé de refroidissement au sein d'une chambre de combustion d'un moteur à combustion interne.

### DESCRIPTIF SOMMAIRE DES DESSINS

D'autres particularités et avantages de l'invention apparaîtront et ressortiront plus en détail à la lecture de la description faite ci-après, en référence aux dessins annexés, donnés uniquement à titre d'exemples illustratifs et non limitatifs, dans lesquels :
- La figure 1 est une illustration schématique simplifiée du principe générale d'un système de refroidissement de l'invention.
- La figure 2 est une illustration schématique d'un mode particulier de réalisation du système de refroidissement de l'invention, avec refroidissement d'hélium.
- La figure 3 est une illustration schématique d'un autre mode particulier du système de refroidissement de l'invention, avec dispositif de séparation, le tout intégré au sein d'un exemple d'ensemble moteur de l'invention.
- La figure 4 est une illustration schématique d'un autre mode particulier encore du système de refroidissement de l'invention, avec électrolyse de l'eau et méthanisation, le tout intégré au sein d'un autre exemple d'ensemble moteur de l'invention.
- La figure 5 est une illustration schématique du dispositif de séparation de la figure 3.
- La figure 6 est une illustration schématique d'un agrandi d'un détail de la figure 5.
- La figure 7 est une illustration schématique d'une partie du dispositif de séparation de la figure 3.
- La figure 8 est une coupe selon un plan B du dispositif de séparation de la figure 7.
- La figure 9 est une illustration schématique détaillée d'un exemple de principe de fonctionnement d'un dispositif de séparation magnétique selon l'invention.
- La figure 10 est une illustration schématique du moteur de la figure 3.

### MANIERES DE REALISER L'INVENTION

Comme illustré aux figures, l'invention concerne, selon un premier aspect illustré aux figures, un système de refroidissement 1 comprenant au moins :
- une pompe à chaleur Stirling 2 conçue pour refroidir un gaz d'entrée Gₑ jusqu'à une température cryogénique afin de former un liquide cryogénique L,
- un moteur électrique primaire 3, destiné à faire fonctionner ladite pompe à chaleur Stirling 2.

Ainsi, le système de refroidissement 1 de l'invention est avantageusement conçu pour refroidir ledit gaz d'entrée Gₑ jusqu'à liquéfaction de ce dernier et plus précisément de manière à ce qu'il atteigne une température cryogénique (également appelée cryotempérature) pour constituer ledit liquide cryogénique L. Bien évidemment, ledit gaz d'entrée Gₑ est de préférence formé d'au moins un composé pouvant atteindre sous forme liquide une température cryogénique, c'est-à-dire assez basse. Ledit liquide cryogénique L, et les mentions relatives à la cryogénie en général, se rapporte(nt) de préférence à des températures inférieures à -50°C, plus préférentiellement -100°C, encore plus préférentiellement -150°C ou encore -153,15 °C (c'est-à-dire 120 K). En d'autres termes, ladite température cryogénique est avantageusement inférieure à -50°C, plus préférentiellement -100°C, encore plus préférentiellement -150°C ou de manière encore plus préférentielle -153,15°C (c'est-à-dire 120 K). Par exemple la température cryogénique, à laquelle est donc avantageusement portée le liquide cryogénique L grâce à ladite pompe à chaleur Stirling 2, est comprise entre -150°C et -270°C, plus préférentiellement entre -170 et -250°C, et plus préférentiellement encore entre -196 et - 210°C.

Ladite pompe à chaleur Stirling 2 est préférentiellement une machine à froid, et donc avantageusement conçue pour générer du froid (parfois appelé « *froid Stirling* ») selon le cycle de Stirling mais dans le sens inverse de fonctionnement d'un moteur Stirling, puisque le cycle de Stirling est réversible. De manière préférentielle, ladite pompe à chaleur Stirling 2 nécessite ainsi, afin de générer du froid, un entraînement mécanique assuré par ledit moteur électrique primaire 3. Ladite pompe à chaleur Stirling 2 est donc conçue de façon avantageuse pour, seule ou en combinaison avec d'éventuels autres dispositifs de refroidissement, refroidir ledit gaz d'entrée Gₑ, au moins jusqu'à sa liquéfaction, et de préférence avant sa solidification, et plus précisément à ladite température cryogénique.

L'invention concerne également en tant que tel, selon un deuxième aspect illustré aux figures, un procédé de refroidissement comprenant au moins une étape de refroidissement d'un gaz d'entrée Gₑ à l'aide d'au moins une pompe à chaleur Stirling 2, de façon à former un liquide cryogénique L, ladite pompe à chaleur Stirling 2 étant alimentée par un moteur électrique primaire 3. Le procédé de refroidissement est bien évidemment préférentiellement mis en oeuvre au moyen du système de refroidissement 1 mentionné ci-avant, et décrit plus en détail ci-après. Ainsi, de façon préférentielle, la description qui suit et qui précède concernant le système de refroidissement 1 s'applique donc également au procédé de refroidissement de l'invention, et inversement.

Selon l'invention, le système de refroidissement 1 comprend en outre au moins :
- une pompe primaire 4 destinée à faire circuler ledit liquide cryogénique L sous pression, et
- un moyen de refroidissement 5, destiné à refroidir ledit moteur électrique primaire 3 à l'aide du liquide cryogénique L'issu de ladite pompe primaire 4.

Selon l'invention, le procédé de refroidissement comprend en outre :
- une étape de pompage pour faire circuler ledit liquide cryogénique L sous pression, et
- une étape de refroidissement au cours de laquelle ledit moteur électrique primaire 3 est refroidi à l'aide du liquide cryogénique L issu de ladite étape de pompage.

Naturellement, ladite étape de pompage est de préférence mise en oeuvre à l'aide de ladite pompe primaire 4. Bien évidemment, ladite étape de refroidissement est préférentiellement mise en oeuvre à l'aide dudit moyen de refroidissement 5, lequel peut par exemple comprendre un échangeur de chaleur (non illustré) enveloppant le moteur électrique primaire 3. Ledit moyen de refroidissement 5 comprend en outre avantageusement un moyen de recirculation, par exemple un tuyau, conçu pour récupérer le liquide cryogénique L au niveau d'une sortie de la pompe à chaleur Stirling 2 et l'injecter dans ledit échangeur de chaleur. Ladite pompe primaire 4 est de préférence une pompe haute pression, capable de mettre ledit liquide cryogénique L sous une pression supérieure à 40 bars, de préférence supérieure à 70 bars, plus avantageusement supérieure à 100 bars, et par exemple comprise entre 100 et 3000 bars. Ladite étape de pompage est donc avantageusement une étape de pompage haute pression, pour porter le liquide cryogénique L à l'une des plages de pression susmentionnées. Optionnellement, le moyen de refroidissement 5 est conçu de manière à refroidir également ladite pompe à chaleur Stirling 2 elle-même à l'aide dudit liquide cryogénique L en provenance de ladite pompe primaire 4, accélérant de ce fait la condensation du liquide cryogénique L au sein de ladite pompe à chaleur Stirling 2 et permettant à cette dernière de minimiser les pertes (par échauffement par exemple).

L'un des avantages de la configuration de refroidissement établie par l'invention est que les liquides cryogéniques présentent bien souvent une viscosité très faible, celle de l'air liquéfié (formant par exemple ledit liquide cryogénique L) étant par exemple environ 20 fois inférieure à la viscosité de l'eau à l'état liquide. Ainsi, il est possible grâce au système de refroidissement 1 et au procédé de refroidissement de l'invention de mettre facilement sous pression ledit liquide cryogénique L avec ladite pompe primaire 4, et ce à un coût énergétique maîtrisé non seulement en raison de la faible viscosité des liquides cryogéniques mis en oeuvre, mais également en raison des températures de fonctionnement de la pompe primaire 4, lesquelles sont avantageusement très basses et permettent la mise en oeuvre de ladite pompe primaire 4 dans des conditions aux limites de la supraconductivité, grâce au refroidissement de ladite pompe primaire 4 elle-même par ledit liquide cryogénique L.

Un autre avantage de la configuration de refroidissement établie par l'invention est que, la mise sous pression (de préférence haute pression) du liquide cryogénique L, qui peut donc être réalisée quasiment sans perte (d'énergie électrique notamment) par ladite pompe primaire 4, permet de maximiser l'efficience de l'utilisation dudit liquide cryogénique L dans une large variétés d'applications. Un des avantages de cette mise sous pression du liquide cryogénique L est qu'elle permet à ce dernier de refroidir suffisamment rapidement ledit moteur électrique primaire 3

Ladite pompe primaire 4 comprend par exemple un moyen de pompage qui peut être notamment centrifuge, volumétrique, ou encore à vide. De manière particulièrement avantageuse, la pompe primaire 4 comprend un moteur électrique secondaire (non illustré), et le système de refroidissement 1 est conçu pour refroidir ledit moteur électrique secondaire à l'aide du liquide cryogénique L en provenance de ladite pompe à chaleur Stirling 2. Ainsi, préférentiellement pendant l'étape de refroidissement, le liquide cryogénique L en provenance de ladite pompe à chaleur Stirling 2 refroidit ledit moteur électrique secondaire.

Selon cette configuration, au sein du système de refroidissement 1, le liquide cryogénique L permet avantageusement de faire fonctionner le moteur électrique primaire 3, et préférentiellement également le moteur électrique secondaire, à des températures cryogéniques. Ledit ou lesdits moteur(s) électrique(s) fonctionnant donc avantageusement dans des conditions proches de la supraconductivité en raison de leur faible température de fonctionnement, cette configuration diminuant de façon significative les pertes dans le circuit magnétique (dites pertes « *fer »)* et les pertes par effet Joules (dites pertes « *cuivre* », dues à la résistance électrique) du ou des moteur(s) électrique(s) 3. Ainsi, d'un point de vue énergétique, le système de refroidissement 1 fonctionne quasiment sans pertes autres que des pertes de frottement, lesquelles sont par ailleurs très faibles au sein de la pompe primaire 4 et même au sein de la pompe à chaleur Stirling 2 lorsque ledit liquide cryogénique L présente une faible viscosité. Le système de refroidissement 1 et le procédé de refroidissement peuvent donc être mis en oeuvre avec un minimum d'énergie électrique, sans perte substantielle de cette dernière.

Lesdits moteurs électriques primaire 3 et secondaire sont préférentiellement distincts, pour permettre une meilleure maîtrise du système de refroidissement et du procédé de refroidissement, mais alternativement, ils peuvent être formés par un même moteur électrique unique, lequel réalise les deux fonctions de mise en marche de ladite pompe à chaleur Stirling 2 et de mise en marche de ladite pompe primaire 4 ou plus exactement de son moyen de pompage.

Selon un mode de réalisation particulier de l'invention, le système de refroidissement 1 comprend également un dispositif de génération d'énergie électrique à partir d'une source d'énergie renouvelable (non illustré), ledit moteur électrique primaire 3 et/ou ladite pompe primaire 4 étant conçu(s) pour être alimentés (en énergie électrique donc) par ledit dispositif de génération d'énergie. Ledit dispositif de génération d'énergie est par exemple à production intermittente, et peut notamment comprendre une ou plusieurs éoliennes, ou encore un ou plusieurs panneaux solaires (photovoltaïques en particulier). Ainsi, selon ce mode de réalisation particulier, le procédé de refroidissement comprend une étape de génération d'énergie électrique à partir d'une source d'énergie renouvelable, par exemple intermittente, telle qu'une source d'énergie éolienne ou solaire, pour alimenter (en énergie électrique donc) ledit moteur électrique primaire 3 et/ou permettre ladite étape de pompage. Naturellement, ladite étape de génération d'énergie est de préférence réalisée à l'aide dudit dispositif de génération d'énergie. Une telle configuration est particulièrement avantageuse car elle représente un bilan carbone optimisé, un faible échauffement global, et donc un impact environnemental optimisé c'est-à-dire réduit voire quasi nul ou nul.

De manière particulièrement avantageuse, le système de refroidissement 1 comprend en outre un évaporateur 6 destiné à évaporer au moins une partie dudit liquide cryogénique 1 sous pression en provenance dudit moteur électrique primaire 3, de façon à former un gaz de sortie Gₛ et à récupérer de l'énergie de refroidissement. Ledit évaporateur 6 peut être formé d'une unité ou d'une pluralité d'unités, chaque unité formant avantageusement un échangeur de chaleur spécifique. Ledit évaporateur 6 peut être considéré comme étant un échangeur de chaleur global, dont une des fonctions principales est de réchauffer ledit liquide cryogénique L de façon à le faire évaporer sous la forme dudit gaz de sortie Gₛ. Ledit évaporateur 6 peut également être conçu pour réchauffer transférer de l'énergie de refroidissement dudit gaz de sortie Gₛ (qui reste relativement froid dans l'évaporateur 6, par exemple aux alentours de -10 à -120°C) à un autre composé, ou autrement dit, de transférer de la chaleur de cet autre composé audit gaz de sortie Gₛ.

Selon certains modes de réalisations particuliers, dont des exemples sont illustrés notamment aux figures 1 à 4, ledit évaporateur 6 comprend au moins un échangeur thermique primaire 7 destiné à recueillir d'une part ledit gaz d'entrée Gₑ pour le refroidir avant son entrée dans ladite pompe à chaleur Stirling 2, et d'autre part au moins une partie dudit liquide cryogénique L, en provenance dudit moteur électrique primaire 3, pour le réchauffer. De façon avantageuse, ledit évaporateur 6 comprend en outre au moins un échangeur thermique secondaire 8 destiné à réchauffer ledit gaz de sortie Gₛ ou au moins une partie dudit liquide cryogénique L en provenance dudit échangeur thermique primaire 7 à l'aide d'une source de chaleur Q.

Selon le mode de réalisation illustré à la figure 1, le système de refroidissement 1 comprend un module de fourniture 9 de ladite source de chaleur Q. De façon particulièrement avantageuse, ledit module de fourniture 9 est formé par un dispositif de production d'énergie solaire 10, un dispositif de récupération de chaleur de combustion 51 par exemple issue d'un moteur à combustion interne 50, ou un dispositif de récupération de chaleurs fatales issues du système de refroidissement 1 ou d'un autre système.

Selon un mode de réalisation illustré à la figure 2, le système de refroidissement 1 comprend un dispositif de liquéfaction de l'hélium 30, lequel comprend au moins :
- un échangeur de chaleur 31 destiné à recueillir d'une part de l'hélium He gazeux pour le refroidir à une cryotempérature, par exemple 120 K ou en-dessous (ou tout autre température cryogénique déjà mentionnée), et d'autre part le liquide cryogénique L sous pression en provenance du moteur électrique primaire 3 pour le réchauffer,
- un module de détente isenthalpique 32, destiné à réaliser la détente isenthalpique de l'hélium He gazeux refroidi en provenance de l'échangeur de chaleur 31, afin de liquéfier ledit hélium He gazeux.

De façon particulièrement avantageuse, ledit échangeur de chaleur 31 fait donc partie dudit évaporateur 6, et peut être formé par exemple par ledit échangeur thermique primaire 7 ou ledit changeur thermique secondaire 8 ou encore constituer une unité distincte. En d'autres termes, ledit évaporateur 6 comprend ledit échangeur de chaleur 31.

De préférence, ledit dispositif de liquéfaction de l'hélium 30 comprend en outre au moins l'un ou plusieurs parmi :
- un circuit de refroidissement 33 d'un élément magnétique 34, tel un aimant d'imagerie médicale, à l'aide de l'hélium He liquéfié en provenance dudit module de détente isenthalpique, de sorte que l'hélium He liquéfié soit suffisamment réchauffé pour être vaporisé en hélium He gazeux,
- un compresseur secondaire 36, destiné à comprimer l'hélium He gazeux en provenance dudit circuit de refroidissement 33 et à l'envoyer vers ledit échangeur de chaleur 31, et
- une turbine secondaire 35, positionnée en amont dudit module de détente isenthalpique 32 et destinée à récupérer de l'énergie mécanique de l'hélium He gazeux refroidi provenant de l'échangeur de chaleur 31, ladite turbine secondaire 35 alimentant (au moins en partie) ledit compresseur secondaire 36 en énergie (mécanique, directement, ou électrique, indirectement par exemple via une unité électrique génératrice).

Selon les modes de réalisation illustrés aux figures 1 à 4, le système de refroidissement 1 _{co}mprend un dispositif de récupération d'énergie mécanique 12 pour récupérer l'énergie mécanique produite par un déplacement dudit gaz de sortie Gₛ. De préférence, le procédé de refroidissement comprend ainsi, en aval de ladite étape de refroidissement, une étape de récupération d'énergie mécanique produite par un déplacement dudit gaz de sortie Gₛ. De préférence, ledit déplacement gaz de sortie Gₛ est provoqué par le passage d'au moins une partie dudit liquide cryogénique L à l'état gazeux sous forme dudit gaz de sortie Gₛ et/ou par un réchauffage et/ou une détente dudit deuxième composant gaz de sortie Gₛ. Le déplacement dudit gaz de sortie Gₛ est ainsi avantageusement la source d'un travail mécanique exploité par ledit dispositif de récupération d'énergie mécanique 12.

Une telle configuration permet d'obtenir un bilan énergétique particulièrement favorable, c'est-à-dire avec peu de gaspillage et de pertes et un maximum d'efficacité énergétique. Par exemple, ladite pompe primaire 4 est au moins en partie actionnée à l'aide dudit dispositif de récupération d'énergie mécanique 12. Ainsi, selon ce dernier exemple, ladite étape de pompage est moins en partie réalisée à l'aide de l'énergie récupérée lors de ladite étape de récupération d'énergie mécanique.

Selon le mode de réalisation illustré à la figure 4, ledit dispositif de récupération d'énergie mécanique 12 comprend au moins un générateur électrique 13. Ledit dispositif de récupération d'énergie mécanique 12 comprend par exemple en outre une turbine primaire 14, liée audit générateur électrique 13, ladite turbine primaire 14 étant mise en rotation par ledit gaz de sortie Gₛ. Alternativement, l'énergie mécanique récupérée par ledit dispositif de récupération d'énergie mécanique 12 est réutilisée sous forme mécanique. Ledit dispositif de récupération d'énergie mécanique 12, et plus précisément ledit générateur électrique 13, est ainsi avantageusement conçu pour produire de l'énergie électrique produite Eₑₚ à partir de l'énergie mécanique récupérée.

De façon avantageuse, le système de refroidissement 1 comprend, en amont de ladite pompe à chaleur Stirling 2, un compresseur primaire 15 conçu pour comprimer ledit gaz d'entrée Gₑ, comme illustré aux figures 1 à 4. Ce compresseur 35 permet avantageusement de faciliter l'entrée du gaz d'entrée Gₑ, par exemple l'air, au sein du système de refroidissement 1, en vue de produire ledit liquide cryogénique L. De manière préférentielle, ledit compresseur primaire 15 est au moins en partie actionné à l'aide dudit dispositif de récupération d'énergie mécanique 12, par exemple par transmission d'énergie mécanique et/ou électrique E_{m/e}. Ainsi, de manière avantageuse, le procédé de refroidissement comprend, en amont de ladite étape de refroidissement, une étape de compression au cours de laquelle ledit gaz d'entrée Gₑ est comprimé, ladite étape de compression étant plus préférentiellement au moins en partie réalisée à l'aide de l'énergie récupérée au cours de ladite étape de récupération d'énergie mécanique. Le bilan énergétique et l'efficacité globale du système de refroidissement 1 s'en trouvent encore améliorés.

Selon le mode de réalisation illustré à la figure 4, le système de refroidissement comprend en outre un module d'électrolyse 16 de l'eau H₂O en dihydrogène H₂ et en dioxygène O₂ alimenté en électricité au moins par ledit générateur électrique 13. Ainsi, ledit générateur électrique 13 fournit l'énergie électrique produite Eₑₚ, au module d'électrolyse 16 avantageusement en continue, ce qui permet d'économiser des quantités importantes d'énergie puisqu'il n'y a plus besoin d'alimenter complètement indépendamment ledit module d'électrolyse 16. Une telle configuration est particulièrement avantageuse car l'électrolyse de l'eau est très couteuse en énergie électrique.

Selon le mode de réalisation illustré à la figure 4, le système de refroidissement 1 comprend avantageusement en outre un module d'échange de chaleur 17 conçu pour :
- refroidir au moins jusqu'à liquéfaction le dioxygène O₂ issu du module d'électrolyse 16 de façon à former du dioxygène O₂ liquéfié, et
- réchauffer le gaz de sortie Gₛ en provenance du dispositif de récupération d'énergie mécanique 12.

Toujours selon le mode de réalisation de la figure 4, le système de refroidissement 1 comprend également une unité de reformage du méthane 18, conçue pour faire réagir du dioxyde de carbone CO₂ avec du dihydrogène H₂ issu dudit module d'électrolyse de l'eau 16 afin de former du méthane CH₄ et de l'eau H₂O. Le méthane CH₄ ainsi formé peut avantageusement être injecté dans un moteur à combustion interne 50 en tant que combustible, tandis que le dioxygène O₂ liquéfié peut être injecté au sein dudit moteur à combustion interne 50 en tant que comburant.

L'invention concerne également en tant que tel, selon un troisième aspect illustré par les exemples aux figures 3 et 4, un ensemble moteur 60 comprenant au moins :
- le système de refroidissement 1, tel que décrit précédemment et optionnellement ci-après, ledit système de refroidissement 1 étant conçu pour produire du dioxygène O₂ liquéfié, et
- un moteur à combustion interne 50, en aval dudit système de refroidissement 1 et comprenant une chambre de combustion 25.

L'ensemble moteur 60 est bien évidemment préférentiellement mis en oeuvre au moyen du système de refroidissement 1 mentionné ci-avant, et décrit plus en détail ci-après. Ainsi, de façon préférentielle, la description qui précède (et optionnellement qui suit) concernant le système de refroidissement 1 et le procédé de refroidissement s'applique donc également à l'ensemble moteur 60 de l'invention, et inversement.

Selon ce troisième aspect de l'invention, le système de refroidissement 1 est relié audit moteur à combustion interne 50 de façon à pouvoir injecter dans ladite chambre de combustion 25 ledit dioxygène O₂ liquéfié.

Selon le mode de réalisation illustré à la figure 3, ledit dioxygène O₂ liquéfié est issu dudit module d'électrolyse de l'eau 16.

De façon avantageuse, le système de refroidissement 1 est également conçu pour pouvoir injecter également ledit méthane CH₄ au sein de ladite chambre de combustion 25.

Par exemple, le moteur à combustion interne 50 est un moteur à quatre temps, un moteur à deux temps, un moteur à piston rotatif (comme illustré), une turbine à gaz, ou un moteur Stirling. Ledit moteur à combustion interne 50 est ainsi avantageusement destiné, à être alimenté par un comburant et un combustible, l'un et/ou l'autre pouvant être issu dudit système de refroidissement 1.

Selon un mode de réalisation particulier dont un exemple est illustré à la figure 3, compatible notamment avec le troisième aspect de l'invention et/ou avec les premier et deuxième aspects seuls, ledit liquide cryogénique L en provenance dudit moteur électrique primaire 3 est formé d'au moins un premier composant C₁ et un deuxième composant C₂ distincts et à l'état liquide.

Selon le mode de réalisation illustré à la figure 3, le système de refroidissement 1 comprend en outre un dispositif de séparation 19 conçu pour séparer lesdits premier et deuxième composants C₁, C₂ à l'état liquide par magnétisme, l'un desdits premier et deuxième composants C₁, C₂ à l'état liquide présentant un caractère paramagnétique bien supérieur à l'autre desdits premier et deuxième composants C₁, C₂. Ainsi, selon ce dernier mode de réalisation, le procédé de refroidissement comprend en outre une étape de séparation desdits premier et deuxième composants C₁, C₂ à l'état liquide par magnétisme. Bien évidemment, ladite étape de séparation est préférentiellement mise en oeuvre au moyen dudit dispositif de séparation 19.

Selon un premier exemple, tel que celui illustré à la figure 3, ledit gaz d'entrée Gₑ est formé par de l'air, ledit premier composant C₁ étant principalement formé par du dioxygène O₂, tandis que ledit deuxième composant C₂ est très majoritairement formé par du diazote N₂. De préférence, ledit deuxième C₂ composant comprend ainsi en outre de l'argon Ar et/ou du dioxyde de carbone CO₂, lesquels se trouvent dans l'air chacun à une proportion bien inférieure à celle du diazote N₂. Selon un deuxième exemple, ledit gaz d'entrée Gₑ est formé principalement par du gaz naturel ou du bio-méthane (c'est-à-dire issu d'un procédé essentiellement biologique de production de méthane), ledit premier composant C₁ étant majoritairement formé de méthane CH₄ tandis que ledit deuxième composant C₂, en particulier à l'état liquide, est formé des effluents du gaz naturel ou bio-méthane, lesdits effluents étant dans le cas présent préférentiellement formés de la fraction liquide du gaz naturel ou bio-méthane rejetée à la suite du traitement du gaz d'entrée Gₑ (refroidissement jusqu'à liquéfaction) débarrassée de son principal produit valorisable, à savoir ici le méthane CH₄. En effet, le gaz naturel et le biométhane sont habituellement formés chacun par un mélange de plusieurs espèces chimiques, parmi lesquelles le méthane CH₄ est normalement prépondérant.

Ledit dispositif de séparation 19 comprend de préférence en outre une pompe à induction 20, par exemple monophasée ou triphasée, conçue pour expulser ledit composant le plus paramagnétique, parmi lesdits premier et deuxième composants C₁, C₂, hors du dispositif de séparation 19, de préférence tout en le pressurisant. Avantageusement, ledit dispositif de séparation 19 comprend un piège magnétique 21 conçu pour émettre un champ magnétique 100 de sorte à retenir le composant le plus paramagnétique, parmi lesdits premier et deuxième composants C₁, C₂, sensiblement au sein d'une portion de piégeage 22 dudit dispositif de séparation 19. De façon avantageuse, ladite étape de séparation comprend ainsi une étape de piégeage magnétique dans laquelle un champ magnétique 100 est émis de façon à retenir le composant le plus paramagnétique, parmi lesdits premier et deuxième composants C₁, C₂, sensiblement au sein d'une zone de piégeage 23, laquelle est de préférence formée de ou entourée par ladite portion de piégeage 22. Naturellement, ladite étape de piégeage magnétique est avantageusement mise en oeuvre à l'aide dudit piège magnétique 21. De préférence, ledit dispositif de séparation 19 comprend un moyen de décantation 24 dudit liquide cryogénique L, une portion au moins dudit moyen de décantation 24 formant ladite portion de piégeage 22. Le procédé de refroidissement comprend donc avantageusement une étape de décantation dudit liquide cryogénique L, ladite étape de décantation étant préférentiellement mise en oeuvre au moyen dudit moyen de décantation 24, lequel comprend par exemple un vase de décantation. De façon avantageuse, lesdites étapes de décantation et de piégeage sont au moins en partie concomitantes. Avantageusement, ledit piège magnétique 21 et ladite pompe à induction 20 sont utilisés en combinaison, ladite pompe à induction 20 étant en aval du piège magnétique 21 et permettant de compléter l'étape de séparation desdits premier et deuxième composants C₁, C₂. Selon un exemple de fonctionnement donné à titre illustratif uniquement et non limitatif, pour finaliser cette séparation, le premier composant C₁ à l'état liquide (dioxygène O₂ liquide dans le cas où le gaz d'entrée Gₑ est l'air) est aspiré dans le piège magnétique 21 par la pompe à induction 20 dont le champ magnétique, grâce à un déphasage, génère une onde magnétique qui se déplace le long d'un tuyau d'évacuation formant une sortie dudit premier composant C₁ à l'état liquide, attirant ainsi le premier composant C₁ à l'état liquide (formé par exemple de dioxygène O₂ liquide) hors du moyen de décantation 24 tout en le mettant sous pression. La vitesse de déplacement du premier composant C₁ à l'état liquide est préférentiellement proportionnelle à la fréquence du courant alimentant la pompe à induction 20 et aux forces de Lorentz.

Comme illustré à la figure 9, le piège magnétique 21, et plus précisément ladite portion de piégeage 22, comprend avantageusement un réseau magnétique formé de petits aimants 26 qui constituent de petites alvéoles en trois dimensions, et qui permettent d'émettre ledit champ magnétique 100. L'ensemble desdits aimants 17 peut former un cube, un cylindre, ou un cône, et les alvéoles sont de plus en plus petites au fur et à mesure de l'approche du bas. Une telle configuration s'apparente à un filtre magnétique aux mailles de plus en plus fines. A la figure 9, les indices P+ et P- représentent avantageusement des gradients de pression partielle dû à la concentration respectivement du dioxygène O₂ (ou plus généralement du premier composant C₁) liquide et du diazote N₂ (ou plus généralement dudit deuxième composant C₂) liquide au sein du piège magnétique 21, tandis que les flèches horizontales issues des signes O₂ et N₂ représentent les vitesses hydrauliques respectives du dioxygène O₂ liquide et du diazote N₂ liquide, respectivement, la forme d'onde tout à gauche représentant la répartition des vitesses des premier et second composants C₁, C₂ mélangés à l'état liquides juste avant leur séparation magnétique. De façon avantageuse, sous l'effet du champ magnétique 100, ledit dioxygène O₂ liquide (ou plus généralement ledit premier composant C₁) se rapproche d'une première paroi 27 du piège magnétique 21 derrière laquelle se trouve lesdits aimants 26, tandis que le diazote N₂ (ou plus généralement le deuxième composant C₂) se rapproche d'une seconde paroi 28 du piège magnétique 21 opposée à la première paroi 27 et dépourvue d'aimant, le champ magnétique 100 exerçant une force magnétique Fₘ sur les molécules paramagnétique du dioxygène O₂ (ou plus généralement sur le plus paramagnétique desdits premier et deuxième composants C₁, C₂, de préférence ledit premier composant C₁) seulement, et pas sur les molécules du diazote N₂. Ainsi, selon cette variante à dispositif de séparation 19 magnétique, l'étape de séparation et/ou le dispositif de séparation 19 de l'invention utilise(nt) la capacité paramagnétique du dioxygène O₂ liquide (et plus généralement dudit premier composant C₁ à l'état liquide), qui est ainsi retenu entre des pôles d'aimant et/ou est attiré par un champ magnétique 11, pour le séparer du diazote N₂ et de l'argon Ar (et plus généralement dudit deuxième composant C₂ à l'état liquide). En effet, l'argon liquide Ar et l'azote liquide N₂ étant principalement amagnétiques, ils ne sont avantageusement pas retenus par le champ magnétique 100.

Ladite pompe à induction 20 comprend, selon un exemple avantageux illustré à la figure 7, un enroulement 70 de fil en triphasé pour la collecte dudit premier composant C₁ au sein du moyen de décantation 6, et en aval de cet enroulement 70 une ou plusieurs bobines en triphasé 71, comme illustré à la figure 6. Une telle configuration permet préférentiellement à la fois d'améliorer la séparation finale desdits premier et deuxième composants C₁, C₂, et de mettre sous pression, c'est-à-dire à un débit significatif, ledit premier composant C₁ liquide enfin séparé dudit deuxième composant C₂ liquide.

Cette configuration spécifique à dispositif de séparation 19 fonctionnant grâce au magnétisme est particulièrement avantageuse, puisque les températures de fonctionnement du dispositif de séparation 19 magnétique, et notamment dudit piège magnétique 21 et de ladite pompe à induction 20, sont très basses (cryotempératures). Ainsi, les parties conductrices du dispositif de séparation 19, notamment dans le cas d'aimants et plus particulièrement d'électro-aimant, sont aux limites de la supraconductivité naturelle du cuivre ou de l'aluminium, et des courants électriques de toutes grandeurs peuvent donc être utilisés et générer de grandes forces magnétiques avec peu d'échauffement et donc peu de pertes électriques et thermiques.

Selon le mode de réalisation illustré à la figure 3, l'ensemble moteur 60 est conçu de façon que le système de refroidissement 1 puisse pour injecter, au sein de ladite chambre de combustion 25, le premier composant C₁ à l'état en provenance du dispositif de séparation 19, ledit premier composant C₁ à l'état liquide formant avantageusement ledit dioxygène O₂ liquéfié De façon avantageuse, ledit premier composant C₁ injecté est donc destiné à servir de comburant au sein du moteur à combustion interne 50.

De façon particulièrement avantageuse, ledit dispositif de séparation 19 est donc conçu pour injecter ledit deuxième composant C₂ à l'état liquide dans ledit évaporateur 6 et ne pas injecter ledit premier composant C₁ à l'état liquide dans ledit évaporateur 6. Par exemple, l'ensemble moteur 60 est conçu de façon que le deuxième composant C₂ soit formé (principalement) par ledit diazote N₂ liquide et qu'il soit introduit dans l'évaporateur 6, tandis que le premier composant C₁ est formé par ledit dioxygène O₂ liquide et injecté directement dans ledit moteur à combustion interne 50, pour réaliser une oxycombustion, comme illustré à la figure 3.

Ainsi, une alternative spécifique du troisième aspect de l'invention concerne un ensemble moteur 60 comprenant :
- le système de refroidissement 1, et
- un moteur à combustion interne 50, en aval dudit système de refroidissement 1 et comprenant une chambre de combustion 25
le système de refroidissement 1 étant relié audit moteur 26 de façon à pouvoir injecter dans ladite chambre de combustion 25 ledit premier composant C₁. Ce dernier est bien évidemment préférentiellement formé par du dioxygène O₂.

De façon avantageuse, ledit moteur 50 comprend une sortie d'échappement 42 conçue pour évacuer au moins un composant d'échappement Cₑ à l'état gazeux hors de ladite chambre de combustion 25. Plus avantageusement encore, en aval de ladite sortie d'échappement 42, ledit évaporateur 6 est conçu pour refroidir ledit composant d'échappement Cₑ en provenance de ladite sortie d'échappement 42 et réchauffer ledit deuxième composant C₂ en provenance dudit dispositif de séparation 19. Ladite sortie d'échappement 42 forme ainsi avantageusement une partie dudit dispositif de récupération de chaleur de combustion 51.

Le combustible du moteur à combustion interne 50 peut être notamment un hydrocarbure, par exemple le méthane CH₄, ou du dihydrogène H₂. Lorsque le combustible est un hydrocarbure et notamment le méthane CH₄, le composant d'échappement Cₑ à l'état gazeux, qui contient les produits de la combustion du moteur 26, sera principalement formé d'eau et de dioxyde de carbone CO₂. Lorsque le combustible est le dihydrogène H₂, le composant d'échappement Cₑ à l'état gazeux, sera formé principalement voire quasiment uniquement d'eau. L'absence de diazote N₂ dans la chambre de combustion, grâce à l'injection directe de dioxygène O₂ liquide (ou éventuellement gazeux) pur est un des avantages de l'ensemble moteur 60 de l'invention (dont deux variantes spécifique sont illustrées aux figures 3 et 4), notamment en ce qui concerne la diminution de la pollution relative aux oxydes d'azote, aussi appelés « *NOₓ* ». En effet, le moteur à combustion interne 50 de l'ensemble moteur 60, en l'absence d'azote dans la chambre de combustion 25, ne produit pas ou quasiment pas de NOx.

De façon avantageuse, l'ensemble moteur 60 comprend un dispositif de récupération de chaleur de combustion 51, de préférence celui décrit précédemment, pour récupérer la chaleur de combustion du composant d'échappement Cₑ provenant de ladite chambre de combustion 25.

De préférence, l'ensemble moteur 60 est conçu de façon que l'évaporateur 6 pour refroidisse ledit composant d'échappement Cₑ au moins jusqu'à liquéfaction d'une portion primaire de ce dernier, comme illustré aux figures 3 et 4. Préférentiellement, l'ensemble moteur 60 est conçu pour utiliser ladite portion primaire liquéfiée afin de liquéfier une portion secondaire dudit composant d'échappement Cₑ, lesdites portions primaire et secondaire étant distinctes. Ladite portion primaire est avantageusement principalement formée de dioxyde de carbone CO₂, tandis que ladite portion secondaire est principalement formée d'eau, comme illustré aux figures 3 et 4. Plus avantageusement encore, ledit un dispositif de récupération de chaleur de combustion 51 comprend un dispositif de réinjection (non illustré) conçu pour balayer ladite chambre de combustion 25 avec ladite portion primaire et/ou ladite portion secondaire (à l'état liquide ou alternativement gazeux) afin d'expulser ledit composant d'échappement Cₑ hors de ladite chambre de combustion 25. Une telle configuration permet d'améliorer le fonctionnement du moteur à combustion interne 50 en expulsant efficacement ce dernier le composant d'échappement Cₑ. Par exemple, en particulier lorsque le combustible est un hydrocarbure, ledit dispositif de réinjection est conçu pour injecter la portion primaire liquide formée de dioxyde de carbone, au sein de ladite chambre de combustion 25, pour optimiser le balayage de cette dernière, c'est-à-dire expulser la totalité des gaz brûlés par la combustion et qui forment le composant d'échappement Cₑ à l'état gazeux.

L'invention concerne également en tant que tel, selon un quatrième aspect, un procédé d'adaptation d'un moteur à combustion interne 50 comprenant au moins une tubulure d'admission et une chambre de combustion 25, ledit procédé d'adaptation comprenant au moins :
- une étape de fermeture ou d'enlèvement de ladite tubulure d'admission du moteur 26,
- une étape d'installation dans laquelle le système de refroidissement 1 tel que décrit précédemment est relié audit moteur à combustion interne 50, au niveau de ladite tubulure d'admission fermée ou enlevée et donc en amont de ladite chambre de combustion 25, de façon à pouvoir injecter dans cette dernière du dioxygène O₂ liquéfié produit par ledit système de refroidissement 1.

Avantageusement, à l'issue de ladite étape d'installation, ledit moteur à combustion interne 50 et le système de refroidissement 1 forment un ensemble moteur 60 tel que décrit ci-avant

Par exemple, ledit dioxygène O₂ liquéfié peut être formé par ledit premier composant C₁ provenance du dispositif de séparation 19, comme illustré à la figure 3, ou bien par le dioxygène O₂ formé par le module d'électrolyse de l'eau 16 et liquéfié par ledit module d'échange de chaleur 17, ou encore une combinaison des deux. Bien évidemment, la description qui suit et qui précède concernant le système de refroidissement 1, l'ensemble moteur 60 et le procédé de refroidissement s'applique donc également au procédé d'adaptation de l'invention, et inversement.

L'invention concerne également en tant que tel, selon un cinquième aspect, un procédé d'oxycombustion comprenant le procédé de refroidissement tel que décrit ci-avant, le procédé d'oxycombustion comprenant en outre une étape d'injection de dioxygène liquéfié O₂ lors du procédé de refroidissement au sein d'une chambre de combustion 25 d'un moteur à combustion interne 50. Bien évidemment, la description qui suit et qui précède concernant le système de refroidissement 1, l'ensemble moteur 60, le procédé de refroidissement et même le procédé d'adaptation s'applique donc également au procédé d'oxycombustion de l'invention, et inversement. Par exemple, ledit gaz d'entrée Gₑ étant formé par de l'air, ledit premier composant C₁ étant principalement formé par du dioxygène O₂, et lors de ladite étape d'injection, ledit premier composant C₁ est injecté dans ladite chambre de combustion 25.

Par exemple, comme illustré à la figure 10, le moteur à combustion interne 50, est à piston rotatif 44 (en forme de triangle de Reuleaux). Le moteur à combustion interne 50 à piston rotatif 44 de la variante illustrée à la figure 10 comprend deux bougies d'allumage 39 en opposition, deux injections communes de combustible et de comburant 40, 41 également en opposition, et deux sorties d'échappement 42 aussi en opposition et conçues pour évacuer le composant d'échappement Cₑ à l'état gazeux, comme décrit précédemment. Ledit comburant est préférentiellement formé par du dioxygène O₂ liquide, formé par exemple par ledit premier composant C₁. L'oxycombustion permet ici de surmonter les problèmes de faible compression récurrents des moteurs à piston rotatif classiques, notamment en adaptant la vitesse de rotation du piston rotatif 44.

Le système de refroidissement 1 est également adapté pour la production de petites quantités dudit premier composant C₁ liquéfié, ou, après retour à l'état gazeux de ce dernier, pour la production de petite quantité dudit premier composant C₁ à l'état gazeux mais comprimé (c'est-à-dire sous pression relativement élevée).

L'invention concerne également en tant que tel, selon un cinquième aspect non illustré ici, un système de climatisation haute puissance comprenant le système de refroidissement précédemment décrit, l'énergie de refroidissement du système de climatisation haute puissance étant fournie via ledit évaporateur 6.

Par convention, de manière purement indicative et non limitative, il est indiqué dans les figures les signes (g) et (liq) pour indiquer respectivement les états gazeux et liquide de différents composants. Dans les figures, les flèches positionnées de part et d'autre des lignes continues indiquent de préférence le sens d'un flux, par exemple un flux de He(_{g}) c'est-à-dire un flux d'hélium He à l'état gazeux.

Les termes du type premier, deuxième, troisième, quatrième, cinquième, primaire, secondaire, tertiaire de la précédente description sont de préférence employés à des fins distinctives uniquement, et non pour désigner un rang ou une numérotation ordinale. Un deuxième élément peut par exemple être introduit sans forcément qu'un premier élément de même nature soit également introduit ou même présent implicitement.

### POSSIBILITE D'APPLICATION INDUSTRIELLE

En résumé, l'invention est en lien avec les problématiques de production de gaz liquéfié, de dépollution et d'efficacité énergétique des moteurs à combustion, et plus généralement d'économie d'énergie, avec pour application possible la production d'un liquide cryogénique avec une consommation énergétique optimisée.

## Revendications

1. - Système de refroidissement (1) comprenant au moins :
- une pompe à chaleur Stirling (2) conçue pour refroidir un gaz d'entrée (Gₑ) jusqu'à une température cryogénique afin de former un liquide cryogénique (L),
- un moteur électrique primaire (3), destiné à faire fonctionner ladite pompe à chaleur Stirling (2),
- une pompe primaire (4) destinée à faire circuler ledit liquide cryogénique (L) sous pression, et
- un moyen de refroidissement (5), destiné à refroidir ledit moteur électrique primaire (3) à l'aide du liquide cryogénique (L) issu de ladite pompe primaire (4).

2. - Système de refroidissement (1) selon la revendication précédente, caractérisé en ce la pompe primaire (4) comprend un moteur électrique secondaire, le système de refroidissement (1) étant conçu pour refroidir ledit moteur électrique secondaire à l'aide du liquide cryogénique (L) en provenance de ladite pompe à chaleur Stirling (2).

3. - Système de refroidissement (1) selon la revendication 1 ou 2, **caractérisé en ce qu'**il comprend un dispositif de liquéfaction de l'hélium (30), lequel comprend au moins :
- un échangeur de chaleur (31) destiné à recueillir d'une part de l'hélium gazeux pour le refroidir à une cryotempérature, par exemple 120 K ou en-dessous, et d'autre part le liquide cryogénique (L) sous pression en provenance du moteur électrique primaire (3) pour le réchauffer,
- un module de détente isenthalpique (32), destiné à réaliser la détente isenthalpique de l'hélium (He) gazeux refroidi en provenance de l'échangeur de chaleur (31), afin de liquéfier ledit hélium (He) gazeux.

4. - Système de refroidissement (1) selon la revendication précédente, **caractérisé en ce que** ledit dispositif de liquéfaction de l'hélium (30) comprend en outre :
- un circuit de refroidissement (33) d'un élément magnétique (34), tel un aimant d'imagerie médicale, à l'aide de l'hélium (He) liquéfié en provenance dudit module de détente isenthalpique (32), de sorte que l'hélium (He) liquéfié soit suffisamment réchauffé pour être vaporisé en hélium (He) gazeux,
- un compresseur secondaire (36), destiné à comprimer l'hélium (He) gazeux en provenance dudit circuit de refroidissement (30) et à l'envoyer vers ledit échangeur de chaleur (31), et
- une turbine secondaire (35), positionnée en amont dudit module de détente isenthalpique (32) et destinée à récupérer de l'énergie mécanique de l'hélium (He) gazeux refroidi provenant de l'échangeur de chaleur (31), ladite turbine secondaire (35) alimentant ledit compresseur secondaire (36) en énergie.

5. - Système de refroidissement (1) selon l'une quelconques des revendications précédentes, **caractérisé en ce qu'**il comprend un évaporateur (6) destiné à évaporer au moins une partie dudit liquide cryogénique (L) sous pression en provenance dudit moteur électrique primaire (3), de façon à former un gaz de sortie (Gₛ) et à récupérer de l'énergie de refroidissement.

6. - Système de refroidissement (1) selon la revendication précédente, **caractérisé en ce que** ledit évaporateur (6) comprend au moins un échangeur thermique primaire (7) destiné à recueillir d'une part ledit gaz d'entrée (Gₑ) pour le refroidir avant son entrée dans ladite pompe à chaleur Stirling (2), et d'autre part au moins une partie dudit liquide cryogénique (L), en provenance dudit moteur électrique primaire (3), pour le réchauffer.

7. - Système de refroidissement (1) selon la revendication précédente, **caractérisé en ce que** ledit évaporateur (6) comprend en outre au moins un échangeur thermique secondaire (8) destiné à réchauffer ledit gaz de sortie (Gₛ) ou au moins une partie dudit liquide cryogénique (L) en provenance dudit échangeur thermique primaire (7) à l'aide d'une source de chaleur (Q).

8. - Système de refroidissement (1) selon la revendication précédente, **caractérisé en ce qu'**il comprend un module de fourniture (9) de ladite source de chaleur (Q), ledit module de fourniture (9) étant formé par un dispositif de production d'énergie solaire (10), un dispositif de récupération de chaleur de combustion (51), ou un dispositif de récupération de chaleurs fatales issues du système de refroidissement (1) ou d'un autre système.

9. - Système de refroidissement (1) selon l'une quelconque des revendications 5 à 8, **caractérisé en ce qu'**il comprend un dispositif de récupération d'énergie mécanique (12) pour récupérer l'énergie mécanique produite par un déplacement dudit gaz de sortie (Gₛ).

10. - Système de refroidissement (1) selon l'une quelconque des revendications précédentes, **caractérisé en ce que** ledit liquide cryogénique (L) en provenance dudit moteur électrique primaire (3) est formé d'au moins un premier composant (C₁) et un deuxième composant (C₂) distincts et à l'état liquide, le système de refroidissement (1) comprenant en outre un dispositif de séparation (19) conçu pour séparer lesdits premier et deuxième composants (C₁, C₂) à l'état liquide par magnétisme, l'un desdits premier et deuxième composants (C₁, C₂) à l'état liquide présentant un caractère paramagnétique bien supérieur à l'autre desdits premier et deuxième composants (C₁, C₂).

11. - Système de climatisation haute puissance, **caractérisé en ce qu'**il comprend le système de refroidissement selon la revendication 5 et optionnellement l'une quelconque des autres revendications précédentes, l'énergie de refroidissement du système de climatisation haute puissance étant fournie via ledit évaporateur (6).

12. - Ensemble moteur (60) **caractérisé en ce qu'**il comprend au moins:
- le système de refroidissement (1) selon l'une quelconque des revendications 1 à 10, ledit système de refroidissement (1) étant conçu pour produire du dioxygène (O₂) liquéfié, et
- un moteur à combustion interne (50), en aval dudit système de refroidissement (1) et comprenant une chambre de combustion (25), le système de refroidissement (1) étant relié audit moteur à combustion interne (50) de façon à pouvoir injecter dans ladite chambre de combustion (25) ledit dioxygène (O₂) liquéfié.

13. - Procédé d'adaptation d'un moteur à combustion interne (50) comprenant au moins une tubulure d'admission et une chambre de combustion (25), ledit procédé d'adaptation étant **caractérisé en ce qu'**il comprend au moins :
- une étape de fermeture ou d'enlèvement de ladite tubulure d'admission du moteur (26),
- une étape d'installation dans laquelle le système de refroidissement (1) selon l'une quelconque des revendications 1 à 10 est relié audit moteur à combustion interne (50), au niveau de ladite tubulure d'admission fermée ou enlevée et donc en amont de ladite chambre de combustion (25), de façon à pouvoir injecter dans cette dernière du dioxygène (O₂) liquéfié produit par ledit système de refroidissement (1).

14. - Procédé de refroidissement comprenant au moins :
- une étape de refroidissement d'un gaz d'entrée (Gₑ) à l'aide d'au moins une pompe à chaleur Stirling (2), de façon à former un liquide cryogénique (L), ladite pompe à chaleur Stirling (2) étant alimentée par un moteur électrique primaire (3),
- une étape de pompage pour faire circuler ledit liquide cryogénique (L) sous pression, et
- une étape de refroidissement au cours de laquelle ledit moteur électrique primaire (3) est refroidi à l'aide du liquide cryogénique (L) issu de ladite étape de pompage.

15. - Procédé d'oxycombustion **caractérisé en ce qu'**il comprend le procédé de refroidissement selon la revendication 14, le procédé d'oxycombustion comprenant en outre une étape d'injection de dioxygène liquéfié (O₂) lors du procédé de refroidissement au sein d'une chambre de combustion (25) d'un moteur à combustion interne (50).

## Patentansprüche

1. - Kühlsystem (1), mindestens umfassend:
- eine Stirling-Wärmepumpe (2), dazu bestimmt, ein Eingangsgas (Gₑ) bis auf eine kryogene Temperatur zu kühlen, um eine kryogene Flüssigkeit (L) zu bilden,
- einen primären Elektromotor (3), dazu bestimmt, besagte Stirling-Wärmepumpe (2) anzutreiben,
- eine primäre Pumpe (4), dazu bestimmt, besagte kryogene Flüssigkeit (L) unter Druck umzuwälzen, und
- eine Kühleinrichtung (5), dazu bestimmt, besagten primären Elektromotor (3) mit Hilfe der von besagter primärer Pumpe (4) kommenden kryogenen Flüssigkeit (L) zu kühlen.

2. - Kühlsystem (1) gemäß dem vorhergehenden Anspruch, **dadurch gekennzeichnet, dass** die primären Pumpe (4) einen sekundären Elektromotor umfasst, wobei das Kühlsystem (1) dazu eingerichtet ist, besagten sekundären Elektromotor mit Hilfe der von besagter Stirling-Wärmepumpe (2) kommenden kryogenen Flüssigkeit (L) zu kühlen.

3. - Kühlsystem (1) gemäß Anspruch 1 oder 2, **dadurch gekennzeichnet, dass** es eine Heliumverflüssigungsvorrichtung (30) umfasst, welche mindestens umfasst:
- einen Wärmetauscher (31), dazu bestimmt, einerseits gasförmiges Helium zu sammeln, um es auf eine Kryotemperatur, z. B. 120 K oder darunter, abzukühlen, und andererseits die von dem primären Elektromotor (3) kommende kryogene Flüssigkeit (L) unter Druck zu sammeln, um sie aufzuwärmen,
- ein Modul der isenthalpen Entspannung (32), dazu bestimmt, die isenthalpe Entspannung des aus dem Wärmetauscher (31) kommenden gekühlten gasförmigen Heliums (He) zu realisieren, um besagtes gasförmige Helium (He) zu verflüssigen.

4. - Kühlsystem (1) gemäß dem vorhergehenden Anspruch, **dadurch gekennzeichnet, dass** besagte Heliumverflüssigungsvorrichtung (30) außerdem umfasst:
- einen Kreislauf zum Kühlen (33) eines magnetischen Elements (34), wie etwa eines Magneten der medizinischen Bildgebung, mit Hilfe des aus dem Modul der isenthalpen Entspannung (32) kommenden verflüssigten Heliums (He), so dass das verflüssigte Helium (He) ausreichend erwärmt wird, um zu gasförmigem Helium (He) verdampft zu werden,
- einen sekundären Kompressor (36), dazu bestimmt, das aus dem Kreislauf zum Kühlen (30) kommende gasförmige Helium (He) zu komprimieren und das Helium zu dem Wärmetauscher (31) zu befördern, und
- eine sekundäre Turbine (35), die stromaufwärts des Moduls der isenthalpen Entspannung (32) positioniert ist und dazu bestimmt ist, mechanische Energie aus dem aus dem Wärmetauscher (31) kommenden gekühlten gasförmigen Helium (He) zurückzugewinnen, wobei besagte sekundäre Turbine (35) besagten sekundären Kompressor (36) mit Energie versorgt.

5. - Kühlsystem (1) gemäß einem der vorhergehenden Ansprüche, **dadurch gekennzeichnet, dass** es einen Verdampfer (6) zum Verdampfen mindestens eines Teils der aus dem primären Elektromotor (3) kommenden kryogenen Flüssigkeit (L) unter Druck umfasst, um ein Ausgangsgas (Gₛ) zu bilden und um die Energie der Kühlung zurückzugewinnen.

6. - Kühlsystem (1) gemäß dem vorhergehenden Anspruch, **dadurch gekennzeichnet, dass** besagter Verdampfer (6) mindestens einen primären Wärmetausche (7) umfasst, dazu bestimmt, einerseits das besagte Eingangsgas (Gₑ) zu sammeln, um es vor seinem Eintritt in besagte Stirling-Wärmepumpe (2) zu kühlen, und andererseits mindestens einen Teil besagter, aus dem primären Elektromotor (3) kommender, kryogener Flüssigkeit (L) zu sammeln, um sie zu erwärmen.

7. - Kühlsystem (1) gemäß dem vorhergehenden Anspruch, **dadurch gekennzeichnet, dass** der Verdampfer (6) außerdem mindestens einen sekundären Wärmetauscher (8) aufweist, der dazu bestimmt ist, besagtes Ausgangsgas (Gₛ) oder mindestens einen Teil besagter aus dem primären Wärmetauscher (7) kommender kryogener Flüssigkeit (L) mit Hilfe einer Wärmequelle (Q) zu erwärmen.

8. - Kühlsystem (1) gemäß dem vorhergehenden Anspruch, **dadurch gekennzeichnet, dass** es ein Modul der Bereitstellung (9) der besagten Wärmequelle (Q) umfasst, wobei besagtes Modul der Bereitstellung (9) durch eine Vorrichtung zur Erzeugung von Solarenergie (10), einer Vorrichtung zur Rückgewinnung von Verbrennungswärme (51) oder einer Vorrichtung zur Rückgewinnung von aus dem Kühlsystem (1) oder einem anderen System stammender Abwärme gebildet wird.

9. - Kühlsystem (1) gemäß einem der Ansprüche 5 bis 8, **dadurch gekennzeichnet, dass** es eine Vorrichtung (12) zur Rückgewinnung mechanischer Energie umfasst, um mechanische Energie zurückzugewinnen, die durch eine Bewegung besagten Ausgangsgases (Gₛ) produziert wird.

10. - Kühlsystem (1) gemäß einem der vorhergehenden Ansprüche, **dadurch gekennzeichnet, dass** aus besagtem primären Elektromotor (3) kommende besagte kryogene Flüssigkeit (L) mindestens aus einer ersten Komponente (C₁) und einer zweiten Komponente (C₂) gebildet ist, die unterschiedlich und in flüssigem Zustand sind, wobei das Kühlsystem (1) ferner eine Trennvorrichtung (19) umfasst, die dazu eingerichtet ist, besagte erste und zweite Komponenten (C₁, C₂) im flüssigem Zustand durch Magnetismus zu trennen, wobei eine der ersten und zweiten Komponenten (C₁ , C₂) im flüssigem Zustand einen viel größeren paramagnetischen Charakter zeigt als die andere der ersten und zweiten Komponenten (C₁ , C₂).

11. - Hochleistungs-Klimatisierungssystem, **dadurch gekennzeichnet, dass** sie das Kühlsystem gemäß Anspruch 5 und optional gemäß einem der anderen vorhergehenden Ansprüche umfasst, wobei die Kühlenergie für das Hochleistungs-Klimatisierungssystem über besagten Verdampfer (6) bereitgestellt wird.

12. - Motorbaugruppe (60), **dadurch gekennzeichnet, dass** sie mindestens umfasst:
- das Kühlsystem (1) gemäß einem der Ansprüche 1 bis 10, wobei besagtes Kühlsystem (1) dazu eingerichtet ist, verflüssigten Sauerstoff (O₂) zu erzeugen, und
- einen Verbrennungsmotor (50), stromabwärts von besagtem Kühlsystem (1) und eine Brennkammer (25) umfassend,
wobei das Kühlsystem (1) derart mit dem Verbrennungsmotor (50) so verbunden ist, dass es besagten verflüssigten Sauerstoff (O₂) in besagte Brennkammer (25) einspritzen kann.

13. - Verfahren der Anpassung eines Verbrennungsmotors (50), der mindestens ein Ansaugrohr und eine Brennkammer (25) umfasst, wobei besagtes Verfahren der Anpassung **dadurch gekennzeichnet ist, dass** es mindestens umfasst:
- einen Schritt des Schließens oder Entfernens des besagten Ansaugrohres des Motors (26),
- einen Installationsschritt, in welchem das Kühlsystem (1) gemäß einem der Ansprüche 1 bis 10 mit besagtem Verbrennungsmotor (50) auf Höhe besagten geschlossenen oder entfernten Ansaugrohres und somit stromaufwärts besagter Brennkammer (25) verbunden wird, derart, dass in letztere von besagtem Kühlsystem (1) erzeugter verflüssigter Sauerstoff (O₂) eingespritzt werden kann.

14. - Kühlverfahren, umfassend mindestens:
- einen Schritt zum Kühlen eines Eingangsgases (Gₑ) mit Hilfe von mindestens einer Stirling-Wärmepumpe (2), um eine kryogene Flüssigkeit (L) zu bilden, wobei besagte Stirling-Wärmepumpe (2) von einem primären Elektromotor (3) angetrieben wird,
- einen Pumpschritt, um besagte kryogene Flüssigkeit (L) unter Druck umzuwälzen, und
- einen Kühlschritt, in dessen Verlauf besagter primärer Elektromotor (3) mithilfe der aus besagtem Pumpschritt stammenden kryogenen Flüssigkeit (L) gekühlt wird.

15. - Sauerstoffverbrennungsverfahren, **dadurch gekennzeichnet, dass** es das Kühlverfahren gemäß Anspruch 14 umfasst, wobei das Sauerstoffverbrennungsverfahren außerdem einen Schritt des Einspritzens verflüssigten Sauerstoffs (O₂) in eine Brennkammer (25) eines Verbrennungsmotors (50) während des Kühlverfahrens umfasst.

## Claims

1. - A cooling system (1) comprising at least:
- a Stirling heat pump (2) designed to cool an inlet gas (Gₑ) down to a cryogenic temperature in order to form a cryogenic liquid (L),
- a primary electric motor (3), intended to operate said Stirling heat pump (2),
- a primary pump (4) intended to circulate said cryogenic liquid (L) under pressure, and
- a cooling means (5), intended to cool said primary electric motor (3) by means of the cryogenic liquid (L) coming from said primary pump (4).

2. - The cooling system (1) according to the preceding claim, **characterized in that** the primary pump (4) comprises a secondary electric motor, the cooling system (1) being designed to cool said secondary electric motor by means of the cryogenic liquid (L) coming from said Stirling heat pump (2).

3. - The cooling system (1) according to claim 1 or 2, **characterized in that** it comprises a helium liquefaction device (30), which comprises at least:
- a heat exchanger (31) intended to collect, on the one hand, gaseous helium to cool it to a cryotemperature, for example 120 K or less, and on the other hand, the pressurized cryogenic liquid (L) coming from the primary electric motor (3) to heat it,
- an isenthalpic expansion module (32), intended to carry out the isenthalpic expansion of the cooled gaseous helium (He) coming from the heat exchanger (31), in order to liquefy said gaseous helium (He).

4. - The cooling system (1) according to the preceding claim, **characterized in that** said helium liquefaction device (30) further comprises:
- a cooling circuit (33) of a magnetic element (34), such as a medical imaging magnet, using liquefied helium (He) coming from said isenthalpic expansion module (32), in such a way that the liquefied helium (He) is heated enough to be vaporized into gaseous helium (He),
- a secondary compressor (36), intended to compress the gaseous helium (He) coming from said cooling circuit (30) and to send it to said heat exchanger (31), and
- a secondary turbine (35), positioned upstream from said isenthalpic expansion module (32) and intended to recover mechanical energy from the cooled gaseous helium (He) coming from the heat exchanger (31), said secondary turbine(35) powering said secondary compressor (36).

5. - The cooling system (1) according to any one of the preceding claims, **characterized in that** it comprises an evaporator (6) intended to evaporate at least part of said pressurized cryogenic liquid (L) coming from said primary electric motor (3), in order to form an outlet gas (Gₛ) and to collect cooling energy.

6. - The cooling system (1) according to the preceding claim, **characterized in that** said evaporator (6) comprises at least one primary heat exchanger (7) intended to collect, on the one hand, said inlet gas (Gₑ) to cool it before it enters said Stirling heat pump (2), and on the other hand, at least part of said cryogenic liquid (L), coming from said primary electric motor (3), to heat it.

7. - The cooling system (1) according to the preceding claim, **characterized in that** said evaporator (6) further comprises at least one secondary heat exchanger (8) intended to heat said outlet gas (Gₛ) or at least part of said cryogenic liquid (L) coming from said primary heat exchanger (7) by means of a heat source (Q).

8. - The cooling system (1) according to the preceding claim, **characterized in that** it comprises a module (9) for supplying said heat source (Q), said supply module (9) being formed by a solar energy production device (10), a system (51) for recovering combustion heat, or a device for recovering waste heat from the cooling system (1) or from another system.

9. - The cooling system (1) according to any one of claims 5 to 8, **characterized in that** it comprises a mechanical energy recovery device (12) to recover the mechanical energy produced by a displacement of said outlet gas (Gₛ).

10. - The cooling system (1) according to any one of the preceding claims, **characterized in that** said cryogenic liquid (L) coming from said primary electric motor (3) is formed of at least a first component (C₁) and a second component (C₂) distinct from each other and in the liquid state, the cooling system (1) further comprising a separation device (19) designed to separate by magnetism said first and second components (C₁, C₂) in the liquid state, one of said first and second components (C₁, C₂) in the liquid state having a paramagnetic character far greater than that of the other of said first and second components (C₁, C₂).

11. - A high-power air-conditioning system, **characterized in that** it comprises the cooling system according to claim 5, and optionally according to any one of the other preceding claims, the cooling energy of the high-power air-conditioning system being provided via said evaporator (6).

12. - A motor assembly (60) **characterized in that** it comprises at least:
- the cooling system (1) according to any one of claims 1 to 10, said cooling system (1) being designed to produce liquefied dioxygen (O₂), and
- an internal combustion engine (50), downstream from said cooling system (1) and comprising a combustion chamber (25), the cooling system (1) being connected to said internal combustion engine (50) in order to be able to inject said liquefied dioxygen (O₂) into said combustion chamber (25).

13. - A method for adapting an internal combustion engine (50) comprising at least an intake manifold and a combustion chamber (25), said adaptation method being **characterized in that** it comprises at least:
- a step of closing or removing said intake manifold of the engine (26),
- an installation step, in which the cooling system (1) according to any one of claims 1 to 10 is connected to said internal combustion engine (50), at said closed or removed intake manifold, and thus upstream from said combustion chamber (25), in order to be able to inject into the latter liquefied dioxygen (O₂) produced by said cooling system (1).

14. - A cooling method comprising at least:
- a step of cooling an inlet gas (Gₑ) by means of at least one Stirling heat pump (2), in order to form a cryogenic liquid (L), said Stirling heat pump (2) being powered by a primary electric motor (3),
- a pumping step to circulate said cryogenic liquid (L) under pressure, and
- a cooling step, during which said primary electric motor (3) is cooled by means of the cryogenic liquid (L) coming from said pumping step.

15. - An oxycombustion method, **characterized in that** it comprises the cooling method according to claim 14, the oxycombustion method further comprising step of injecting dioxygen (O₂) liquefied during the cooling method into a combustion chamber (25) of an internal combustion engine (50).
